# EUROPÄISCHE PATENTANMELDUNG

(11) **EP 4 656 959 A1**
(43) Veröffentlichungstag der Anmeldung: **03.12.2025**
(21) Anmeldenummer: 25175106.1
(22) Anmeldetag: 08.05.2025
(51) Int. Cl.: F24F 11/33, F24F 11/74, F24F 11/75, F24F 11/77

(54) **RAUCHSCHUTZANLAGE UND VERFAHREN ZUR RAUCHFREIHALTUNG EINES SICHERHEITSRAUMS**

(30) Priorität: 27.05.2024 DE 102024114781
(71) Anmelder: Strulik GmbH, 65597 Hünfelden (DE)
(72) Erfinder: Aleboyueh, Behzad, 52379 Langerwehe (DE); Schuhmacher, Lukas, 65611 Brechen (DE); Schärf, Niklas, 65599 Dornburg-Thalheim (DE)
(74) Vertreter: Andrejewski - Honke Patent- und Rechtsanwälte Partnerschaft mbB

(57) **Zusammenfassung**

Die Erfindung betrifft Rauchschutzanlage für ein Gebäude, welches einen oder mehrere Brandräume (1) und zumindest einen über eine oder mehrere Türen (4) mit den Brandräumen (1) oder Vorräumen (3) verbundenen Sicherheitsraum (2) aufweist, wobei der Sicherheitsraum (2) im Brandfall mit einem Überdruck beaufschlagbar ist, wobei im Bereich der Türen (4) jeweils zumindest eine Überströmöffnung (7) vorgesehen ist, welche den Sicherheitsraum (2) mit dem Brandraum (1) oder Vorraum (3) verbindet. Die Anlage ist dadurch gekennzeichnet, dass in oder an der Überströmöffnung (7) zumindest eine Messeinrichtung (8) angeordnet ist, mit der Druckveränderungen in der Überströmöffnung (7), die durch Öffnen und/oder Schließen der Tür (4) verursacht werden, detektierbar sind.

## Beschreibung

Die Erfindung betrifft eine Rauchschutzanlage für ein Gebäude, welches einen oder mehrere Brandräume und zumindest einen über eine oder mehrere Türen mit den Brandräumen verbundenen Sicherheitsraum (z.B. einem Treppenraum als Fluchtweg) aufweist,
wobei der Sicherheitsraum im Brandfall mit einem Überdruck beaufschlagbar ist,
wobei im Bereich der Tür oder der Türen (z. B. oberhalb der Türen) jeweils zumindest eine (vorzugsweise ständig offene) Überströmöffnungen vorgesehen ist, welche den Sicherheitsraum mit dem Brandraum verbindet.

Gebäude meint im Rahmen der Erfindung insbesondere ein Gebäude mit mehreren Etagen, welche über ein oder mehrere Treppenhäuser miteinander verbunden sind. Die Treppenhäuser und gegebenenfalls sich daran anschließende Flure stellen Fluchtwege und damit einen Sicherheitsraum bzw. Sicherheitsräume dar, die im Brandfall unbedingt von Rauch freizuhalten sind. Der Treppenraum ist unmittelbar oder z. B. über einen Vorraum mittelbar mit möglichen Brandräumen (Nutzungseinheiten) des Gebäudes verbunden, wobei es sich zum Beispiel im Wohneinheiten, Büroräume oder Büroeinheiten oder Hotelzimmer handeln kann.

Die Rauchschutzanlage ist bevorzugt als Rauchschutz-Differenzdruckanlage ausgebildet, wobei im Brandfall in dem Sicherheitsraum (z. B. in einem Treppenhaus) als Fluchtweg ein vorgegebener Überdruck erzeugt wird. Dazu wird im Brandfall der Sicherheitsraum mit z. B. einer Zuluftanlage, z. B. deren Zuluftventilator mit Überdruck beaufschlagt und auf diese Weise eine Rauchfreihaltung des Fluchtweges gewährleistet. Aus Sicherheitsgründen darf der für die Rauchfreihaltung erforderliche Überdruck einen zulässigen Maximalwert (von z. B. 50 Pa, bezogen auf die größte Tür auf dem Fluchtweg) nicht überschreiten, damit die zum Sicherheitsraum hin öffnenden Türen auch im Brandfall schnell und einfach geöffnet werden können.

Dieses sogenannte "Druckkriterium" lässt sich durch geeignete Steuerung oder Regelung einstellen, z. B. auch durch eine sogenannte Regelklappenvorrichtung, die zumindest eine federbelastete Druckregelklappe (z. B. am Schachtkopf des Überdruckbereichs) aufweist, die bei Überschreiten eines vorgegebenen Grenzüberdrucks bzw. Regeldrucks selbsttätig öffnet und bei Unterschreiten des Grenzüberdrucks bzw. Regeldrucks selbsttätig schließt. Solche Differenzdruckanlagen bzw. Regelklappenvorrichtungen, die insbesondere zur Einhaltung des "Druckkriteriums" bestimmt sind, werden z. B. in der EP 1 785 201 A2 beschrieben. Alternativ wird innerhalb von Rauchschutzanlagen bzw. Differenzdruckanlagen auch mit Druckmesseinrichtungen gearbeitet, die sowohl den Druck in Sicherheitsraum als auch den Druck im Brandraum oder einem dem Brandraum vorgeordneten Vorraum oder Flur überwachen, sodass die Differenzdruckanlage, z. B. die Zuluftanlage in Abhängigkeit von den gemessenen Drücken steuerbar oder regelbar ist.

Während bei geschlossenen Türen aus Sicherheitsgründen das beschriebene Druckkriterium erfüllt sein muss, ist beim Öffnen einer Tür bzw. bei einer geöffneten Tür zwischen dem Sicherheitsraum und einem daran angrenzenden Brandraum oder einem vorgeordneten Vorraum das sogenannte "Geschwindigkeitskriterium" mit Einhaltung der maximal baurechtlich geforderten Türöffnungskraft zu erfüllen. Damit soll gewährleistet werden, dass bei geöffneter Tür in der entstehenden Türöffnung die Luftgeschwindigkeit aus dem Sicherheitsraum in Richtung zum Brandraum einen bestimmten Mindestwert erreicht oder überschreitet, z. B. einen Mindestwert von 0,75 m/s oder auch 2 m/s, je nach gefordertem Schutzziel bzw. Brand- oder Brandbekämpfungssituation. Dazu wird z. B. der Zuluftventilator in Abhängigkeit von den gemessenen Druckverhältnissen gesteuert, indem der Förderstrom des Zuluftventilators bei geöffneter Tür erhöht wird um die gewünschte bzw. geforderte Luftgeschwindigkeit innerhalb der Türöffnung sicherzustellen. Zur Erfüllung dieses Geschwindigkeitskriteriums werden in der Praxis z. B. Drucksensoren einerseits im Sicherheitsraum und andererseits in dem auf der gegenüberliegenden Seite der Tür angeordneten Raum, z. B. einen Brandraum oder auch einem dem Brandraum vorgeordneten Fluchtraum oder Flur eingesetzt. Der Zuluftventilator wird in diesem Fall in Abhängigkeit von den gemessenen Drücken gesteuert um die durch die Tür strömende Luftgeschwindigkeit sicherzustellen. Nachteilig ist bei solchen Anlagen, die die Luftgeschwindigkeit in Abhängigkeit von den in den Räumen herrschenden Druckverhältnissen steuern, dass das System zeitlich verhältnismäßig träge ist. So reagieren die Druckmesseinrichtungen im Brandraum und im Fluchtraum in der Regel mit einer gewissen zeitlichen Verzögerung, und zwar insbesondere dann, wenn die Tür zunächst langsam oder um ein geringes Maß geöffnet wird. Gleiches gilt bei anschließend wieder zufallender Tür, sodass solche Anlagen, bei denen der Zuluftventilator in Abhängigkeit von den Druckverhältnissen in den Räumen gesteuert wird, die Türen häufig stark und geräuschvoll zufallen.

Um die Probleme bei Rauchschutzanlagen mit Druckmessungen in den Räumen zu überwinden, wird in der WO 2013/001301 A2 vorgeschlagen, den Zuluftstrom für den Sicherheitsraum bzw. Fluchtraum nicht in Abhängigkeit von den Druckverhältnissen bzw. in Abhängigkeit von Druckmessungen zu steuern, sondern in Abhängigkeit der Position der Tür, indem die Tür zwischen Fluchtraum und Brandraum mit einem Türstellungssensor ausgerüstet wird. Der Zuluftstrom lässt sich in diesem Fall in Abhängigkeit von dem Signal des Türstellungssensors steuern. Gegenüber den herkömmlichen Anlagen, die auf Druckmessungen basieren, hat dieses den Vorteil, dass bereits bei einem geringen Türöffnungsgrad schnell reagiert werden kann, noch bevor sich die Druckverhältnisse in den angrenzenden Räumen so stark verändern, dass sie mit den herkömmlichen Druckmesseinrichtungen erkannt werden. Voraussetzung dafür ist jedoch die Installation von Türstellungssensoren in ggf. vielen Türen. Dieses ist verhältnismäßig aufwendig und kann auch fehleranfällig sein, zumal die Gefahr von Manipulationen oder Beschädigungen der Türstellungssensoren besteht.

Weitere Ausführungsformen von Rauchschutzanlagen sind z. B. aus der DE 10 2018 126 010 A1, DE 10 2011 001 261 A1 und DE 10 2005 053 590 B4 bekannt.

Eine Differenzdruckanlage wird auch in der DE 198 41 540 B4 beschrieben. Diese befasst sich mit dem Problem, dass nicht nur ein Sicherheitsraum, z.B. ein Treppenraum, in ausreichendem Maße mit Zuluft beaufschlagt werden soll, sondern auch eine benachbart zu der ersten Tür vorgesehene Sicherheitsschleuse. Dazu wird vorgeschlagen, dass benachbart zu der ersten Tür einer jeweiligen Sicherheitsschleuse eine Überströmöffnung vorgesehen ist, welche den Sicherheitsraum mit der Sicherheitsschleuse fluidleitend verbindet. Die Zuluftanlage mit dem Ventilator kann folglich nicht nur den Fluchtweg beaufschlagen, sondern über die Überströmöffnung soll auch die Sicherheitsschleuse beaufschlagt werden.

In der EP 3 078 918 B1 wird eine Hybrid-Rauchschutz-Differenzdruckanlage und ein Verfahren zur Aufrechterhaltung eines Überdrucks beschrieben. Zur Erzielung einer Mindestdruckdifferenz zu einem an den Schutzbereich angrenzende Brandbereich, wobei gleichzeitig eine Maximaldruckdifferenz nicht überschritten wird, umfasst die Anlage einen Zuluftventilator zur Erzeugung eines Zuluftvolumenstroms in den Schutzbereich, und eine Druckregelklappe, die zwischen dem Schutzbereich und einem Außenbereich angeordnet ist und ohne Hilfsenergie bei einem voreingestellten Überdruck öffnet, um eine Überschreitung des Maximaldruckdifferenz entgegenzuwirken. Dabei ist vorgesehen, dass der Zuluftventilator mit einem Zuluftfrequenzumrichter zusammenwirkt, um den erzeugten Zuluft-Volumenstrom einzustellen. Außerdem ist eine Schutzbereich-Messeinrichtung zur Bestimmung der Betriebsbedingungen der Rauchschutzdifferenzdruckanlage vorgesehen, wobei weiter eine Steuerungseinrichtung vorgesehen ist, die auf Basis der Signale der Schutzbereich-Messeinrichtung eine Ansteuerung des Zuluftfrequenzumrichters in der Weise vornimmt, dass der Zuluftstrom zur Erzielung einer Druckdifferenz führt, die oberhalb des der Mindestdruckdifferenz liegt. Die Schutzbereich-Messeinrichtung kann zur Bestimmung des Betriebszustandes der Rauchschutzdifferenzdruckanlage einen oder mehrere Türkontakte umfassen, mit denen ein Öffnen und Schließen von Türen zwischen dem Schutzbereich und dem Außenbereich detektierbar ist. Ferner kann die Einrichtung einen Drucksensor umfassen, mit dem der Druck im Schutzbereich detektierbar ist.

Ausgehend von dem vorbekannten Stand der Technik liegt der Erfindung die Aufgabe zugrunde, eine Rauchschutzanlage zu schaffen, die sich bei einfachen und wirtschaftlichen Aufbau durch hohe Funktions- und Betriebssicherheit auszeichnet.

Zur Lösung dieser Aufgabe lehrt die Erfindung bei einer gattungsgemäßen Rauchschutzanlage, dass in oder an der Überströmöffnung zumindest eine Messeinrichtung angeordnet ist, mit der die Druckveränderungen in der Überströmöffnung, die durch Öffnen und/oder Schließen der Tür verursacht werden, detektierbar sind.

Die Erfindung geht dabei von der Erkenntnis aus, dass die Probleme von Rauchschutzanlagen, die auf Druckmessungen in den Räumen basieren, auf einfache und funktionssichere Weise überwunden werden können, indem die Strömungsverhältnisse bzw. Druckverhältnisse in den gegebenenfalls ohnehin vorhandenen Überströmöffnungen im Bereich der Türen, z. B. oberhalb der Türen, überwacht und ausgewertet werden. Denn während sich die für herkömmliche Systeme maßgeblichen Druckdifferenzen zwischen den aneinander angrenzenden Räumen beim Öffnen einer Tür in der Regel mit einer großen zeitlichen Verzögerung einstellen, reagieren die Strömungsverhältnisse oder Druckverhältnisse innerhalb der Überströmöffnung im Bereich der Tür sehr schnell, sodass das System eine sehr frühe Erkenntnis über den Öffnungsvorgang und/oder Schließvorgang der Tür liefert. Damit kann die Steuerung des Zuluftstromes und/oder des Abluftstroms sehr schnell auf den Öffnungsvorgang oder Schließvorgang der Tür reagieren. Die beim Öffnen oder Schließen der Tür entstehenden kleinen Druckdifferenzen lassen sich schnell und zuverlässig ermitteln, da selbst kleine Druckdifferenzen zwischen den Räumen zu messbaren Luftströmungen innerhalb der Überströmöffnung führen, die mit dem erfindungsgemäßen System erkannt und vorzugsweise ausgewertet werden. Die erfindungsgemäße Anlage ermöglicht damit eine wesentlich schnellere Anpassung der Zuluftströme und/oder Abluftströme und damit eine sichere Einhaltung des erforderlichen Geschwindigkeitskriterium als herkömmliche Anlagen, die auf der Messung von Druckdifferenzen zwischen den angrenzenden Räumen reagieren. Gegenüber den ebenfalls bekannten Anlagen, die mit Türstellungssensoren arbeiten, hat das erfindungsgemäße System den erheblichen Vorteil, dass auf Türstellungssensoren, die fehleranfällig und manipulationsanfällig sein können, verzichtet werden kann.

Mit der erfindungsgemäßen Anlage werden folglich funktionell die Vorteile erreicht, die auch mit Anlagen mit Türstellungssensoren erreicht werden, ohne dass jedoch Türstellungssensoren erforderlich sind oder die Türstellung überhaupt ermittelt werden muss. Das erfindungsgemäße System erlaubt allein durch Überwachung von Druckveränderungen bzw. Strömungsveränderungen innerhalb der Überströmöffnung die Bewegung der Tür bzw. die Türstellung zu antizipieren. Der Begriff der Druckveränderung umfasst im Rahmen der Erfindung auch Staudruckveränderungen.

Dabei zeichnet sich das erfindungsgemäße System insbesondere während des Schließvorgangs der Tür durch besondere Vorteile aus. Denn mit herkömmlichen Systemen mit Druckmessungen lässt sich nur unzureichend auf den Schließvorgang der Tür reagieren. Das führt dazu, dass bei herkömmlichen Systemen mit Druckmessung der nach dem Öffnen der Tür hochgefahrene Zuluftventilator erst wieder runtergefahren wird, wenn die Tür vollständig geschlossen ist, da erst dann die Druckdifferenzen im Raum festgestellt werden. Dieses führt beim Stand der Technik dazu, dass die Türen häufig schnell und laut zuschlagen und damit auch eine Verletzungsgefahr bilden. Erfindungsgemäß lässt sich anhand der Überwachung der Strömungsverhältnisse in der Überströmöffnung bereits während des Schließvorganges erkennen, dass die Tür geschlossen wird, sodass der Zuluftventilator bereits runtergefahren werden kann, bevor die Tür vollständig geschlossen ist. Ähnliche Vorteile lassen sich beim Öffnungsvorgang erreichen.

Von besonderer Bedeutung ist folglich erfindungsgemäß die Ermittlung von Druckveränderungen in der Überströmöffnung, die durch Öffnen und Schließen der Tür verursacht werden. Dazu ist es zweckmäßig, eine Messeinrichtung zu verwenden, die zumindest zwei in oder an der Überströmöffnung angeordnete und entlang der Durchströmöffnung (d. h. entlang der Strömungsrichtung) beabstandete Druckmessstellen aufweist, mit denen, z. B. mittels einer Auswertereinheit, eine durch eine Luftströmung durch die Durchströmöffnung verursachte Druckdifferenz ermittelt wird. Mit (zumindest) zwei Druckmessstellen, die z. B. in der Überströmöffnung in der Strömungsrichtung hintereinander angeordnet sind, lassen sich Druckveränderungen innerhalb der Überströmöffnung sehr schnell feststellen, wobei diese Druckveränderungen in der beschriebenen Weise durch den Öffnungs- und Schließvorgang der dazugehörigen Tür entstehen. In Abhängigkeit von den Druckveränderungen in der Überströmöffnung lassen sich erfindungsgemäß der Zuluftstrom und/oder der Abluftstrom steuern oder regeln und damit das erforderliche Geschwindigkeitskriterium mit einfachen Mitteln zuverlässig einhalten.

Die erfindungsgemäße Rauchschutzanlage kann zusätzlich zu den bereits beschriebenen Komponenten insbesondere einen steuerbaren Zuluftventilator aufweisen, der sich z. B. mithilfe eines Frequenzumrichters Steuern oder Regeln lässt, d. h. der Zuluftvolumenstrom lässt sich durch Drehzahlsteuerung oder Drehzahlregelung des Zuluftventilators einstellen. Damit lässt sich der Sicherheitsraum in dem gewünschten Maße mit Zuluft beaufschlagen. Alternativ oder ergänzend kann die Anlage aber auch einen steuerbaren Abluftventilator aufweisen, mit den Abluft aus dem Brandraum oder einem angrenzenden Raum absaugbar ist.

Die Rauchschutzanlage kann außerdem eine Steuereinrichtung aufweisen, die auch als Steuer- und/oder Regeleinrichtung ausgebildet sein kann. Mit dieser Steuer- und/oder Regeleinrichtung lässt sich der Zuluftstrom (oder alternativ der Abluftstrom) Steuern oder Regeln. Erfindungsgemäß ist vorgesehen, dass der Zuluftstrom und/oder der Abluftstrom in Abhängigkeit von der mit der Messeinrichtung ermittelten Druckveränderung, die innerhalb der Überströmöffnung detektiert wird, gesteuert werden bzw. steuerbar sind. Die Steuerung oder Regelung des Zuluftstromes erfolgt vorzugsweise durch Steuerung (z. B. der Drehzahl) des Zuluftventilators. Alternativ kann ein Abluftstrom durch Steuerung (der Drehzahl) eines Abluftventilators gesteuert oder geregelt werden.

Im Vordergrund steht die sicherheitstechnisch relevante und in der Regel durch entsprechende Vorschriften vorgeschriebene Einhaltung des sogenannten Geschwindigkeitskriteriums. Davon ausgehend ist vorgesehen, dass der Zuluftstrom und/oder Abluftstrom in Abhängigkeit von den Druckveränderungen mit der Maßgabe steuerbar oder regelbar ist bzw. gesteuert oder geregelt wird, dass die Luftgeschwindigkeit durch die geöffnete Tür einen vorgegebenen (und z. B. in der Steuerung hinterlegten) Minimalwert erreicht oder überschreitet. Bei diesem Minimalwert kann es sich um den z. B. durch einschlägige Vorschriften vorgeschriebenen Minimalwert handeln, z. B. 0,75 m/s oder 2 m/s.

Von besonderer Bedeutung ist erfindungsgemäß, dass im Bereich der Tür, z. B. oberhalb der Tür, eine Überströmöffnung vorgesehen ist. Besonders bevorzugt ist diese Überströmöffnung dauerhaft offen und ohne verstellbare Schließelemente ausgebildet. Es handelt sich bevorzugt um eine einfache Öffnung oder Durchbrechung in der Wand oberhalb der Tür oder alternativ auch in einem anderen Bereich neben der Tür. Die Überströmöffnung kann folglich einen Bypass bilden, der einen ständigen Luftdurchtritt und gegebenenfalls eine baurechtlich geforderte Durchspülung der Vorräume der zu schützenden Bereiche gewährleistet. Derartige Überströmöffnungen können in herkömmlichen Rauchschutzanlagen ohnehin vorgesehen sein. Erfindungsgemäß wird die beschriebene Messeinrichtung in oder an der Überströmöffnung angeordneten und z. B. in die Überströmöffnung integriert. Die Überströmöffnung kann als herkömmlicher Durchgang mit einem Querschnitt von zumindest 100 cm², z. B. zumindest 200 cm² ausgebildet sein.

Alternativ und ergänzend kann die Überströmöffnung (als z. B. runde Überströmöffnung mit einem runden Querschnitt) einen Durchmesser von zumindest 100 mm, z. B. zumindest 150 mm, vorzugsweise 200 mm oder mehr aufweisen. Es kann sich z. B. ein herkömmliches Durchgangsrohr mit dem Durchmesser DN 150 oder DN 200 oder mehr handeln. Alternativ umfasst der Begriff der Überströmöffnung aber auch Öffnungen, in welche Schließelemente integriert sind, z. B. eine Brandschutzklappe oder eine Brandschutzklappe mit Kaltrauchsperre.

Die Erfindung betrifft nicht nur die beschriebene Rauchschutzanlage, die als Differenzdruckanlage und vorzugsweise als Druckbelüftungsanlage ausgebildet sein kann, sondern außerdem ein Verfahren zur Rauchfreihaltung eines Sicherheitsraums eines Gebäudes mit einer solchen Rauchschutzanlage. Das Verfahren ist dadurch gekennzeichnet, dass mit einer in oder an der Überströmöffnung angeordneten Messeinrichtung Druckveränderungen in der Überströmöffnung detektiert werden, wobei solche Druckveränderungen durch Öffnen und/oder Schließen der Tür verursacht werden. Hinsichtlich der einzelnen Verfahrensmerkmale und Verfahrensschritte wird auf die Patentansprüche und auf die Erläuterungen zu der erfindungsgemäßen Rauchschutzanlage verwiesen. Insgesamt wird eine Rauchschutzanlage, zum Beispiel Druckbelüftungsanlage, zur Verfügung gestellt, bei welcher durch die erfindungswesentliche Messeinrichtung im Bereich der Überströmöffnung sehr früh Erkenntnisse über den Öffnungsvorgang und/Schließvorgang der Tür gewonnen werden. Die Steuerung der Zuluftanlage bzw. der Abluftanlage und folglich die Steuerung des Zuluftstromes bzw. Abluftstromes kann mit minimaler Zeitverzögerung erfolgen, da kleine Druckdifferenzen, die bereits während des Öffnens oder Schließens der Tür entstehen, durch die Überwachung der Druckverhältnisse bzw. Strömungsverhältnisse innerhalb der Überströmöffnung gemessen werden.

Im Folgenden wird die Erfindung anhand von Zeichnungen näher erläutert, die lediglich ein Ausführungsbeispiel darstellenden. Es zeigen
Figur 1 eine Rauchschutzanlage in einen mehrgeschossigen Gebäude in einer schematischen Ansicht bei geschlossenen Türen,
Figur 2 die Rauchschutzanlage nach Figur 1 mit geöffneten Türen zwischen einem Fluchtraum und einem Brandraum und
Figur 3 einen Ausschnitt aus der erfindungsgemäßen Anlage nach Figuren 1 und 2.

In Figur 1 ist schematisch vereinfacht ein mehrgeschossiges Gebäude mit einer erfindungsgemäßen Rauchschutzanlage dargestellt. Das Gebäude weist eine Mehrzahl von Etagen mit mehreren möglichen Brandräumen 1 sowie einen Sicherheitsraum 2 als Fluchtweg auf, wobei dieser Sicherheitsraum 2 im Ausführungsbeispiel ein Treppenhaus bzw. ein Treppenraum bildet. Die Brandräume 1 oder die den Brandräumen vorgeordneten Vorräume 3 (z. B. Flure) sind über Türen 4 mit dem Sicherheitsraum 2 und folglich Fluchtweg verbunden. Die Anlage weist eine Zuluftanlage 5 mit einem Zuluftventilator 6 auf, mit den der Sicherheitsraum 2 im Brandfall mit einem Überdruck ΔP+ beaufschlagbar ist. Dabei wird die Anlage so ausgestaltet und/oder so dimensioniert, dass der Überdruck im Fluchtweg einen vorgegebenen Maximaldruck von z. B. 50 Pa nicht überschreitet. Dazu können geeignete Regeleinrichtungen aus dem Stand der Technik realisiert werden oder auch einfach ausreichend große Abströmquerschnitte vorgesehen sein. Jedenfalls lässt sich damit das sogenannte "Druckkriterium" unter Berücksichtigung der maximalen Türöffnungskraft von 100 N in allen Geschossen bei geschlossenen Türen bzw. geöffneten Türen ins Brandgeschoss gewährleisten. Dabei zeigt Figur 1 eine Situation im Brandfall in einem Brandraum 1 bei geschlossenen Türen, sodass in der in Figur 1 dargestellten Situation die Einhaltung des Druckkriteriums im Vordergrund steht.

Darüber hinaus ist die erfindungsgemäße Anlage so ausgestaltet, dass auch das ebenfalls vorgeschriebene "Geschwindigkeitskriterium" erfüllt wird. Dieses soll sicherstellen, dass beim Öffnen einer oder mehrerer Türen 4 zwischen dem Sicherheitsraum 2 und den Brandraum 1 bzw. einem Vorraum 3 eine minimale Luftgeschwindigkeit v von z. B. 0,75 m/s oder 2 m/s eingestellt und eingehalten wird. Dieses soll anhand der Figur 2 erläutert werden, die eine Situation im Brandfall in dem Brandraum 1 mit geöffneten Türen zwischen dem Fluchtweg 2 und dem Brandraum 1 darstellt. Erfindungsgemäß wird die Einhaltung des Geschwindigkeitskriteriums realisiert ohne dass Druckmessungen in den aneinander angrenzenden Räumen erforderlich sind. Denn erfindungsgemäß ist vorgesehen, dass im Bereich der Türen 4 (zwischen Sicherheitsraum 2 und Vorraum 3) jeweils zumindest eine Überströmöffnung 7 vorgesehen ist, welche den Sicherheitsraum 2 mit dem Vorraum 3 verbindet und die Vorräume des Sicherheitsraums mit Frischluft versorgt, sodass eine Durchspülung der Vorräume gewährleistet ist. In oder an der Überströmöffnung 7 ist eine Messeinrichtung 8 angeordnet, mit der Druckveränderungen in der Überströmöffnung 7 detektiert werden, die durch Öffnen und/oder Schließen der Tür 4 verursacht werden. Dazu wird auf die Details in Figur 3 verwiesen.

In Figur 3 ist erkennbar, dass in der Überströmöffnung 7, die im Ausführungsbeispiel in eine Wand 10 oberhalb der Tür 4 eine Messeinrichtung 8 integriert ist, mit der Druckveränderungen bzw. Luftströmungen in der Überströmöffnung 7 ermittelt werden. Dazu weist die Messeinrichtung 8 im Ausführungsbeispiel zwei Druckmessstellen 9 auf, die entlang der Überströmöffnung und folglich in der Strömungsrichtung bzw. entlang der Strömungsrichtung R beabstandet zueinander und folglich hintereinander angeordnet sind. Diese beanstandeten Druckmessstellen 9 ermöglichen die Messung von Druckdifferenzen innerhalb der Durchströmöffnung 7, die durch eine Luftströmung durch die Öffnung 7 hindurch entstehen. Diese Luftströmung durch die Durchströmöffnung 7 hindurch wird wiederum durch das Öffnen und/oder Schließen der darunter angeordneten Tür 4 verursacht und beeinflusst, sodass mit der erfindungsgemäßen Messeinrichtung 8 Informationen erhalten werden, die mit dem Öffnungsvorgang oder Schließvorgang der Tür 4 zusammenhängen. Die Messeinrichtung 8 weist folglich bevorzugt nicht nur die beiden Druckmessstellen 9, sondern auch eine nicht dargestellte Auswertereinheit auf, mit der die erzeugte Luftströmung in der Durchströmöffnung 7 detektiert wird. Dieses ermöglicht es, den Zuluftstrom Z (oder alternativ auch den Abluftstrom) in Abhängigkeit von der mit der Messeinrichtung 8 ermittelten Druckveränderung in der Durchströmöffnung 7 zu steuern oder zu regeln. Es ist eine nicht dargestellte Steuereinrichtung oder Regeleinrichtung vorgesehen, die einerseits mit der Druckmesseinrichtung 8 bzw. deren Auswertereinheit und andererseits mit der Zuluftanlage 5, z. B. Zuluftventilator 6 verbunden ist, sodass der Zuluftstrom Z in Abhängigkeit von den Druckverhältnissen innerhalb der Durchströmöffnung 7 gesteuert oder geregelt wird, und zwar durch Steuerung des Zuluftventilators 6, z. B. durch Drehzahlsteuerung. Damit lässt sich der Zuluftstrom Z (oder alternativ der Abluftstrom) in Abhängigkeit von den Druckveränderungen mit der Maßgabe steuern oder regeln, dass die Luftgeschwindigkeit v (in der offenen Tür) die z. B. durch Vorschriften vorgegebenen Minimalwerte (z. B. 0,75 m/s oder 2 m/s) erreicht oder überschreitet. Es ist erkennbar, dass Druckveränderungen, die sich durch Öffnen oder Schließen der Tür 4 ergeben, erfindungsgemäß mithilfe der Überwachung der Verhältnisse innerhalb der Durchströmöffnung 7 sehr schnell und folglich ohne Zeitverzögerung erkennen lassen und darauf reagiert wird. Bereits kleine Druckdifferenzen, die während des Öffnens oder Schließens der Tür 4 entstehen, führen zu messbaren Druckdifferenzen innerhalb der Durchströmöffnung 7.

Die Durchströmöffnung 7 ist im Ausführungsbeispiel oberhalb der Tür 4 (zwischen Sicherheitsraum 2 und Vorraum 3 oder alternativ zwischen Sicherheitsraum 2 und Brandraum 1) angeordnet. Sie bildet einen Bypass und ist dauerhaft geöffnet. Es handelt sich folglich um eine einfache Öffnung oder Durchbrechung die auch ohne Schließelemente oder Schließklappen auszuführen sind. Es geht folglich nicht um die Möglichkeit des Öffnens oder Schließens solcher Durchströmöffnung 7, sondern lediglich um die Ermittlung der Druckverhältnisse bzw. Strömungsverhältnisse in der dauerhaft geöffneten Durchströmöffnung 7. Alternativ umfasst die Erfindung aber auch Ausführungsformen, bei denen in der Durchströmöffnung 7 ein Schließelement angeordnet ist, z. B. bei einer Brandschutzklappe mit Kaltrauchsperre. Dieses ist in den Figuren nicht dargestellt.

In der dargestellten Anordnung mit Vorräumen 3 zwischen dem Sicherheitsraum 2 und den (potentiellen) Brandräumen 1 bzw. der Nutzungseinheiten sind die Überströmöffnungen 7 (mit den Druckmessstellen) lediglich im Bereich der Türen zwischen Sicherheitsraum 2 und Vorraum 3 vorgesehen und nicht im Bereich der Türen zwischen Vorraum 3 und Brandraum 1. Sofern Brandräume ohne Vorraum direkt an einen Sicherheitsraum grenzen, sind die Überströmöffnungen (mit den Druckmessstellen) im Bereich der Türen zwischen Sicherheitsraum und Brandraum vorgesehen.

Im Übrigen ist die Anlage in dem dargestellten Ausführungsbeispiel optional mit einem Abluftkanal bzw. Entrauchungskanal ausgerüstet, an den eine Abluftanlage A mit einem Abluftventilator angeschlossen ist.

Die vorliegende Erfindung befasst sich - wie beschrieben - vor allem mit der Einhaltung des "Geschwindigkeitskriteriums". In der Praxis ist selbstverständlich auch das Druckkriterium einzuhalten, so dass die Anlage mit entsprechenden Komponenten und Funktionen ausgerüstet ist, Einzelheiten sind in den Figuren nicht dargestellt. Es kann auf bekannte Maßnahmen zurückgegriffen werden, z. B. Regelklappen, Druckregeleinrichtungen, Abströmöffnungen usw.

Insgesamt lassen sich im Rahmen der Erfindung alle baurechtlich geforderten Anforderungen erfüllen, d. h. das Geschwindigkeitskriterium einschließlich der geforderten Regelzeit der RDA-Anlage mit einer Begrenzung der Türöffnungskräfte auf z. B. 100 N.

## Patentansprüche

1. Rauchschutzanlage für ein Gebäude, welches einen oder mehrere Brandräume (1) und zumindest einen über eine oder mehrere Türen (4) mit den Brandräumen (1) verbundenen Sicherheitsraum (2) aufweist,
wobei der Sicherheitsraum (2) im Brandfall mit einem Überdruck beaufschlagbar ist,
wobei im Bereich der Türen (4) jeweils zumindest eine Überströmöffnung (7) vorgesehen ist, welche den Sicherheitsraum (2) mit dem Brandraum (1) oder einem dem Brandraum vorgeordneten Vorraum (2) verbindet,
**dadurch gekennzeichnet, dass** in oder an der Überströmöffnung (7) zumindest eine Messeinrichtung (8) angeordnet ist, mit der Druckveränderungen in der Überströmöffnung (7), die durch Öffnen und/oder Schließen der Tür (4) verursacht werden, detektierbar sind.

2. Rauchschutzanlage nach Anspruch 1, **dadurch gekennzeichnet, dass** die Messeinrichtung (8) zumindest zwei in oder an der Überströmöffnung (7) angeordnete und entlang der Überströmöffnung beabstandete Druckmessstellen (9) aufweist, mit denen, z. B. mittels einer Auswerteeinheit, eine durch eine Luftströmung durch die Durchströmöffnung (7) verursachte Druckdifferenz messbar ist.

3. Rauchschutzanlage nach Anspruch 1 oder 2, mit zumindest einer Zuluftanlage (5), z. B. mit einem steuerbaren Zuluftventilator (6), mit der bzw. mit dem der Sicherheitsraum mit Zuluft beaufschlagbar ist und/oder mit einer Abluftanlage, z. B. mit einem Abluftventilator.

4. Rauchschutzanlage nach einem der Ansprüche 1 bis 3, mit einer Steuereinrichtung, mit der der Zuluftstrom (Z) und/oder der Abluftstrom steuerbar ist, **dadurch gekennzeichnet, dass** der Zuluftstrom (Z) und/oder der Abluftstrom in Abhängigkeit von der mit der Messeinrichtung (9) ermittelten Druckveränderung in der Überströmöffnung (7) steuerbar ist oder gesteuert wird.

5. Rauchschutzanlage nach einem der Ansprüche 1 bis 4, **dadurch gekennzeichnet dass** der Zuluftstrom (Z) durch Steuerung des Zuluftventilators (6) steuerbar oder regelbar ist. und/oder dass der Abluftstrom durch Steuerung des Abluftventilators steuerbar oder regelbar ist.

6. Rauchschutzanlage nach einem der Ansprüche 1 bis 5, **dadurch gekennzeichnet, dass** der Zuluftstrom (Z) und/oder der Abluftstrom in Abhängigkeit von den Druckveränderung mit der Maßgabe steuerbar oder regelbar ist, dass die Luftgeschwindigkeit (v) durch die geöffnete Tür (4) einen vorgegebenen Minimalwert erreicht oder überschreitet, z. B. 0,75 m/s oder 2 m/s.

7. Rauchschutzanlage nach einem der Ansprüche 1 bis 6, **dadurch gekennzeichnet, dass** die Überströmöffnung (7) als Bypass dauerhaft offen ohne verstellbares Schließelement ausgebildet ist.

8. Rauchschutzanlage nach einem der Ansprüche 1 bis 7, **dadurch gekennzeichnet, dass** die Überströmöffnung (7) über der Tür (4) angeordnet ist, z.B. in einer Wand.

9. Rauchschutzanlage nach einem der Ansprüche 1 bis 7, **dadurch gekennzeichnet, dass** die Überstromöffnung (7) einen Querschnitt von zumindest 100 cm² z. B. zumindest 200 cm² und/oder einen Durchmesser von zumindest 100 mm, z.B. zumindest 150 mm, vorzugsweise 200 mm oder mehr aufweist.

10. Verfahren zur Rauchfreihaltung eines Sicherheitsraum (2) eines Gebäudes, mit einer Rauchschutzanlage nach einem der Ansprüche 1 bis 9, **dadurch gekennzeichnet,**
**dass** mit einer in oder an der Überströmöffnung (7) angeordneten Messeinrichtung (8) Druckveränderungen in der Überströmöffnung (7), welche durch Öffnen und/oder Schließen der Tür (4) verursacht werden, detektiert werden.

11. Verfahren nach Anspruch 10, **dadurch gekennzeichnet, dass** eine Messeinrichtung (8) mit zumindest zwei in oder an der Überströmöffnung angeordneten und entlang der Überströmöffnung beabstandeten Druckmessstellen (9) verwendet wird, mit denen z. B. mittels einer Auswerteeinheit eine durch eine Luftströmung durch die Überströmöffnung (7) verursachte Druckdifferenz ermittelt wird.

12. Verfahren nach Anspruch 10 oder 11, **dadurch gekennzeichnet** und das mit einer Steuereinrichtung der Zuluftstrom und/oder der Abluftstrom in Abhängigkeit von der mit der Messeinrichtung (8) ermittelten Druckveränderung in der Überströmöffnung (7) gesteuert wird, vorzugsweise durch Steuerung, z. B. durch Drehzahlsteuerung des Zuluftventilators (6).

13. Verfahren nach einem der Ansprüche 10 bis12, **dadurch gekennzeichnet, dass** der Zuluftstrom (Z) und/oder der Abluftstrom in Abhängigkeit von der Druckveränderung mit der Maßgabe gesteuert oder geregelt wird, dass die Luftgeschwindigkeit (v) durch die geöffnete Tür einen vorgegebenen Minimalwert erreicht oder überschreitet, z. B. ein Minimalwert von 0,75 m/s. oder zwei m/s.
